# EUROPÄISCHE PATENTSCHRIFT

(11) **EP 1 227 456 B1**
(45) Veröffentlichungstag und Bekanntmachung des Hinweises auf die Patenterteilung: **23.05.2007**
(21) Anmeldenummer: 02090026.2
(22) Anmeldetag: 19.01.2002
(51) Int. Cl.: G09F 3/20

(54) **Namensschild**
Identification badge
Badge d'identification

(30) Priorität: 22.01.2001 DE 10104312
(43) Veröffentlichungstag der Anmeldung: 31.07.2002
(73) Patentinhaber: "Durable" Hunke & Jochheim GmbH & Co. KG, 58636 Iserlohn (DE)
(72) Erfinder: Maier-Hunke, Horst-Werner, 58640 Iserlohn (DE)
(74) Vertreter: Grünecker, Kinkeldey, Stockmair & Schwanhäusser Anwaltssozietät

(56) Entgegenhaltungen:
- EP-B- 0 777 898

## Beschreibung

Die Erfindung betrifft ein Namensschild mit einem an seiner Rückseite eine schwenkbare Halteklemme aufweisenden Rückenteil und einem auf dieses aufklipsbaren Vorderteil aus durchsichtigem Material.

Bekannt sind Namensschilder der vorstehenden Art (siehe z.B. EP-B1-0777898) mit einer Halteklemme, die unterschiedliche Positionen einnehmen kann, um sie an unterschiedlichen Stellen eines Bekleidungsstückes platzieren zu können. Die bekannten Namensschilder vermögen dann nicht voll zu befriedigen, wenn entweder die Haltekraft der Halteklemme nicht ausreicht, um Verschiebungen des Namensschildes mit der Halteklemme zu verhindern, oder aber wenn die Halteklemme wegen fehlender Rastelemente unerwünschte Drehbewegungen gegenüber dem Namensschild ausführt.

Der Erfindung liegt die Aufgabe zugrunde, ein Namensschild der in Betracht gezogenen Art so auszugestalten, dass die Gefahr einer unerwünschten Lageveränderung am jeweiligen Kleidungsstück zumindest spürbar reduziert wird. Gelöst wird diese Aufgabe erfindungsgemäß dadurch, dass das Vorderteil einen die Ränder des Rückenteiles überdeckenden Rahmen bildet, der im Bereich seiner Seitenränder zackenförmige Vorsprünge aufweist.

Durch die zackenförmige Ausbildung der gegen das jeweilige Kleidungsstück anliegenden Seitenränder des Rahmens wird eine Art "Gleitschutzeffekt" erzielt, der einem Verdrehen des Namensschildes entgegenwirkt. Der geschilderte Effekt lässt sich durch zwei weitere Maßnahmen steigern. So erweist es sich zum einen als zweckmä-ßig, wenn auch die den Seitenrändern des Rahmens zugewandten Wandabschnitte des Rückenteiles eine der Zackenform der Vorsprünge angepasste Kontur aufweisen. Besonders vorteilhaft ist es, wenn das Vorderteil und das Rückenteil derart konvex ausgebildet sind, dass die Spitzen der Vorsprünge mindestens bis in den Bereich einer durch die Mitte des Klemmspaltes der Halteklemme verlaufenden Ebene ragen. Im letzteren Falle wird nämlich der Anpressdruck zwischen den Seitenrändern und dem Kleidungsstück erhöht.

Die Erfindung wird im folgenden anhand einer in der beigefügten Zeichnung dargestellten Ausführungsform eines Namensschildes näher erläutert.

In der eine Explosionsdarstellung der Teile eines Namensschildes darstellenden einzigen Figur ist 1 das als durchsichtiges Kunststoffspritzgussteil ausgebildete Vorderteil eines Namensschildes, an dessen Vorderwand 2 sich ein Rahmen 3 anschließt, in den eine mit einem Namen bedruckte Kartoneinlage 4 passt. Die Seitenränder 5 und 6 des Rahmens 3 weisen jeweils drei zackenförmige Vorsprünge 7 auf, die bei Befestigung des Namensschildes an einem Kleidungsstück in dessen Gewebe drücken und auf diese Weise unerwünschten Lageveränderungen des Namensschildes entgegenwirken.

Das Rückenteil 8, das wie die Kartoneinlage 4 in den Rahmen 3 passt, besitzt den Seitenrändern 5 und 6 des Vorderteiles 1 zugewandte Wandabschnitte 9 und 10, die eine der Form der Vorsprünge 7 der Seitenränder 5 und 6 des Rahmens 3 angepasste Kontur aufweisen und so einerseits die Lagesicherungswirkung der Seitenränder 5, 6 unterstützen und andererseits Gewebeschädigungen durch die Vorsprünge 7 verhindern.

Im Zentrum des Rückenteiles ist eine drehbare Halteklemme 11 angeordnet. Zu ihrer lösbaren Verbindung mit dem Rückenteil 8 dient ein Spreizkopf 12, der in eine Bohrung 13 des Rückenteiles 8 steckbar ist. Bohrungen 14 im Rückenteil 8 und kleine Zapfen 15 an der Halteklemme 11 ermöglichen deren Arretierung gegenüber dem Rückenteil 8.

Es versteht sich, dass die Halteklemme 11 über die Rückseite des Rückenteiles 8 vorsteht. Um trotz des Überstandes einerseits den mit den zackenförmigen Vorsprüngen 7 angestrebten Lagesicherungseffekt zu gewährleisten, haben das Vorderteil 1 und das Rückenteil 8 eine im wesentlichen konvexe Kontur, d.h. die Vorderwand 2 des Vorderteiles 1 hat die Form eines Abschnittes eines Zylinders. In der Praxis bedeutet dies, dass die Spitzen der Vorsprünge 7 mindestens bis in den Bereich einer durch die Mitte des Klemmspaltes 16 der Halteklemme 11 verlaufenden Ebene ragen.

## Patentansprüche

1. Namensschild mit einem an seiner Rückseite eine schwenkbare Halteklemme aufweisenden Rückenteil und einem auf dieses aufklipsbaren Vorderteil aus durchsichtigem Material, **dadurch gekennzeichnet, dass** das Vorderteil (1) einen die Ränder des Rückenteiles (8) überdeckenden Rahmen (3) bildet, der im Bereich seiner Seitenränder (5, 6) zackenförmige Vorsprünge (7) aufweist.

2. Namensschild nach Anspruch 1, **dadurch gekennzeichnet, dass** die den Seitenrändern (5, 6) des Rahmens (3) zugewandten Wandabschnitte (9, 10) des Rückenteiles (8) eine der Zackenform der Vorsprünge (7) angepasste Kontur aufweisen.

3. Namensschild nach Anspruch 1 oder 2, **dadurch gekennzeichnet, dass** das Vorderteil (1) und das Rückenteil (8) derart konvex ausgebildet sind, dass die Spitzen der Vorsprünge (7) mindestens bis in den Bereich einer durch die Mitte des Klemmspaltes (16) der Halteklemme (11) verlaufenden Ebene ragen.

## Claims

1. Identification badge with a back part which has a pivotable retaining clip on its rear side, and a front part which can be clipped onto the back part and is made of transparent material, **characterized in that** the front part (1) forms a frame (3) which covers the edges of the back part (8) and has serrated projections (7) in the region of its side edges (5, 6).

2. Identification badge according to Claim 1, **characterized in that** the wall sections (9, 10) of the back part (8), which wall sections face the side edges (5, 6) of the frame (3), have a contour matched to the serrated shape of the projections (7).

3. Identification badge according to Claim 1 or 2, **characterized in that** the front part (1) and the back part (8) are formed convexly in such a manner that the tips of the projections (7) protrude at least into the region of a plane running through the centre of the clamping gap (16) of the retaining clip (11).

## Revendications

1. Badge d'identification comportant une pièce de dos présentant sur son côté arrière une pince de support basculable et une pièce avant fabriquée d'une matière transparente et pouvant être clipsée sur la pièce de dos, **caractérisé en ce que** la pièce avant (1) forme un cadre (3) chevauchant les bords de la pièce de dos (8), cadre qui comporte dans la zone de ses bords latéraux (5, 6) des saillies (7) en forme de dent.

2. Badge d'identification selon la revendication 1, **caractérisé en ce que** les tronçons de paroi (9, 10) de la pièce de dos (8) tournés vers les bords latéraux (5, 6) du cadre (3) présentent un contour adapté à la forme de dent des saillies (7).

3. Badge d'identification selon la revendication 1 ou 2, **caractérisé en ce que** la pièce avant (1) et la pièce de dos (8) ont une forme convexe de telle manière que les pointes des saillies (7) s'étendent au moins jusque dans la zone d'un plan s'étendant à travers le centre de la fente de serrage (16) de la pince de support (11).
